# EUROPÄISCHE PATENTSCHRIFT

(11) **EP 0 765 961 B1**
(45) Veröffentlichungstag und Bekanntmachung des Hinweises auf die Patenterteilung: **02.05.2002**
(21) Anmeldenummer: 96111240.6
(22) Anmeldetag: 12.07.1996
(51) Int. Cl.: D06B 3/28, D06B 23/04

(54) **Düse zum Transport eines Stranges und Vorrichtung zum Behandeln von Textilgut in Form mindestens eines eindlosen Stranges**
Nozzle for transporting material in rope form and device for treating textile in endless rope form
Jet de transport d'une matière en boyau et dispositif de traitement des textiles sous forme de boyau sans fin

(30) Priorität: 28.09.1995 DE 19536070
(43) Veröffentlichungstag der Anmeldung: 02.04.1997
(73) Patentinhaber: Sucker-Müller-Hacoba GmbH & Co., 41061 Mönchengladbach (DE)
(72) Erfinder: Böhnke, Bernd, 52249 Eschweiler (DE)
(74) Vertreter: Frese-Göddeke, Beate, Dr.

(56) Entgegenhaltungen:
- CH-A- 367 371
- DE-A- 2 149 343
- DE-A- 4 119 152
- FR-A- 2 619 834

## Beschreibung

Die Erfindung betrifft eine Düse zum Transport eines Stranges gemäß dem Oberbegriff des Anspruchs 1 und eine Vorrichtung zum Behandeln von Textilgut in Form mindestens eines endlosen Stranges gemäß dem Oberbegriff des Anspruchs 7.

Derartige Düsen werden vorzugsweise bei der Behandlung von Textilgut in Strangform eingesetzt. Sie dienen zum Transport eines endlosen Stranges innerhalb eines Behandlungsbehälters oder dem Transport eines Stranges zwischen verschiedenen Behandlungsbehältern.

Aus der EP 0 172 406 A1 ist es bekannt, bei der Naßbehandlung von Textilgut in Strangform zum Transport des Stranges zusätzlich zu einer Transporthaspel eine mit Behandlungsflotte beaufschlagte Treibdüse einzusetzen. Eine solche Treibdüse besteht aus einem Düsenkörper mit einem zentralen Durchtrittskanal für das Textilgut und mit einem innerhalb des Düsenkörpers in dessen Durchtrittskanal einmündenden Ringschlitz zur Zuführung der Behandlungsflotte.

Die hydraulische Beanspruchung des Textilgutes durch die mit relativ hohem Druck zugeführte Behandlungsflotte kann bei diesen Treibdüsen, insbesondere bei empfindlichen Geweben, zu Beeinträchtigungen führen. Verringert man zur Schonung des Textilgutes den Druck der Behandlungsflotte, so verschlechtert sich die Faltenverlegung in der Düse. Zur Lösung dieser Problematik wird in der EP 0 172 406 A1 vorgeschlagen, zusätzlich zur Behandlungsflotte Inertgas zuzuführen.

Eine ebenfalls mit Flotte beaufschlagte Düse, die zusätzlich zu einer transportierenden Walze zum Transport eines Warenstrangs in einer Vorrichtung zur Naßbehandlung eingesetzt wird, ist aus der DE 32 45 921 C2 bekannt. Diese als Ringdüse ausgebildete Düse ist Teil eines Transportsystems, das außerdem eine horizontal verschwenkbare Einleitvorrichtung zum Ablegen des Stranges in Schlaufenform in einen Behandlungsspeicher aufweist. Die schlaufenförmige Ablage des Stranges wird Abtafeln genannt. Auch bei dieser Düse ist eine Beanspruchung des Textilgutes durch die Behandlungsflotte nicht auszuschließen.

Ein schonender Transport eines Stranges wird durch eine aus der DE 41 19 152 C2 (Oberbegriff der unabhängigen Ansprüchen 1 und 7) bekannte, gattungsgemäß mit Luft beaufschlagte Ringdüse ermöglicht. Diese Düse wird als alleiniges Transportmittel eines Stranges in einer gattungsgemäß Vorrichtung zum Naßbehandeln von Textilgut eingesetzt. An die Ringdüse mit kreisförmigem Querschnitt schließt sich eine horizontal verschwenkbare Einleitvorrichtung mit rechteckigem, zum Speicher hin breiter werdenden Querschnitt an. Diese Düse ermöglicht zwar einen schonenden Transport des Stranges, sie benötigt jedoch verhältnismäßig viel elektrische Energie für das angeschlossene Gebläse. Der hohe Energieverbrauch wird durch Strömungsverluste im Gehäuse der Düse und am Übergang von der runden Düse zur rechteckigen Einleitvorrichtung sowie durch die Düsenform selbst verursacht.

Strömungsgünstiger ist die aus der FR 26 19 834 A1 bekannte, gattungsgemäße Düse, die ebenfalls mit Luft beaufschlagt ist und ohne Unterstützung einer Haspel einen Textilstrang in einer oder zwischen mehreren Behandlungsvorrichtungen transportiert.

Diese Düse weist ein Gehäuse mit einer Öffnung zum Anschluß eines Gebläses, ein erstes in das Gehäuse ragendes Teilstück und ein zweites, in Transportrichtung hinter dem ersten Teilstück im Innern des Gehäuses angeordnetes Teilstück auf. Sowohl zwischen dem Ende des ersten Teilstücks und dem Anfang des zweiten Teilstücks als auch zwischen dem Ende des zweiten Teilstücks und des Gehäuses ist ein Umfangsspalt ausgebildet, durch den die Transportluft auf den Strang gelangt. Als Hilfe zum Abtafeln ist lediglich ein Ablenkblech vorgesehen. Die Konstruktion dieser Düse ist sehr aufwendig. So weist z. B. das erste Teilstück in einem ersten Abschnitt einen runden, konstanten Querschnitt und in einem zweiten Abschnitt einen rechteckigen, in vertikaler Richtung abnehmenden und in horizontaler Richtung zunehmenden Querschnitt auf.

Strömungsgünstigere Düsen sind aus der CH-A-367371 und aus der DE-A-2149343 zum Absaugen von Endlosfäden beziehungsweise von Faserkabeln bekannt.

In der CH-A 367371 ist eine als Ejektor bezeichnete Düse beschrieben, die zur Vermeidung von Wickelbildung nach einem Walzenaggregat zur Förderung eines Faserkabels angeordnet ist. Desweiteren ist ein Ablegerüssel mit abnehmendem Querschnitt, der das geförderte Faserkabel auf einem Band ablegt, bekannt. Dabei kann der Ejektor zwischen dem Ablegerüssel und den Förderwalzen des Walzenaggregates angebracht oder an der unteren Öffnung des Ablegerüssels montiert sein. Dieser Ejektor für Faserkabel wird zusätzlich zu dem eigentlichen Förderaggregat eingesetzt und ist geeignet, ein Faserkabel spannungslos weiterzufördern. Zur schonenden Beschleunigung eines textilen Stranges ist er schon allein aufgrund seiner Größe nicht geeignet. Ein direkter Übergang ist vom Ablegerüssel zum Ejektor vorgesehen, ein Übergang vom Ejektor zum Ablegerüssel ist jedoch nicht vorgesehen.

Aufgabe der Erfindung ist es, eine Düse zum Transport eines Stranges gemäß dem Oberbegriff des Anspruchs 1 zu entwickeln, durch die ein schonender, energiegünstiger Transport eines Stranges ermöglicht wird. Die Düse sollte dabei mit möglichst geringem baulichem Aufwand herstellbar sein. Des weiteren soll eine Vorrichtung zur Behandlung von Textilgut in Form mindestens eines endlosen Stranges gemäß Anspruch 7 mit einer entsprechenden Düse zum Transport eines Stranges entwickelt werden.

Die Aufgabe ist durch die kennzeichnenden Merkmale des Anspruchs 1 und des Anspruchs 7 gelöst.

Eine Düse zum Transport eines Stranges weist gemäß dem Oberbegriff des Anspruchs 1 ein Gehäuse, das mit einer Öffnung zum Anschluß eines Gebläses versehen ist, ein erstes, rohrförmiges, in das Gehäuse ragendes Teilstück und ein zweites, rohrförmiges, in Transportrichtung hinter dem ersten Teilstück angeordnetes Teilstück mit einem ersten Abschnitt mit abnehmendem Querschnitt und mit einem dahinter angeordneten Abschnitt mit konstantem Querschnitt auf. Erstes und zweites Teilstück bilden einen zentralen Durchtrittskanal für den Strang. Dabei umhüllt der erste Abschnitt des zweiten Teilstücks einen letzten Abschnitt des ersten Teilstücks und endet mit oder hinter diesem, so daß zwischen dem ersten und dem zweiten Teilstück am Umfang ein oder mehrere Spalten gebildet sind, die ein Luftraum des Gehäuses mit dem Inneren des zweiten Teilstücks verbinden.

Die Querschnitte der Teilstücke können rund oder rechteckig sein. Bei runden Querschnitten des letzten Abschnitts des ersten Teilstücks und des ersten Abschnitts des zweiten Teilstücks ist ein, sich über den gesamten Umfang erstreckender Spalt ausgebildet. Bei rechteckigen Querschnitten kann ebenfalls ein, sich über den gesamten Umfang erstreckender Spalt ausgebildet sein oder können, beispielsweise bei gleichen Breiten der Teilstücke, ein oberer und ein unterer Spalt ausgebildet sein.

Durch diesen Spalt oder diese Spalte wird die Transportluft aus dem Gehäuse in das Innere des zweiten Teilstücks, durch das der Strang geführt wird, gefördert. Durch die Verengung des Strömumgsquerschnittes der Transportluft durch den oder die Spalte wird die Transportluft beschleunigt. Dadurch, daß der erste Abschnitt des zweiten Teilstücks mit dem letzten Abschnitt oder hinter diesem endet, befindet sich die stärkste Verengung des Strömungsquerschnittes beim Zusammentreffen zwischen Transportluft und Strang oder dahinter. An dieser Stelle ist der Druck am geringsten und die Strömungsgeschwindigkeit am größten.

Den ersten Abschnitt des ersten Teilstücks mit einem abnehmendem Querschnitt vorzusehen, erleichtert die Einführung des Stranges in die Düse. Die Neigung der Wandfläche oder der Wandflächen unterstützt die Zuführung der Transportluft zum Spalt oder zu den Spalten.

Beim zweiten Teilstück nach dem Abschnitt mit abnehmendem Querschnitt einen Abschnitt mit konstantem Querschnitt vorzusehen, verbessert die Anströmung der Transportluft in einem flachen Winkel und fördert damit die Beschleunigung der Transportluft. Eine weitere Beschleunigung der Transportluft stellt sich durch eine Ausdehnung des Stranges ein. Der Strang verengt in Folge des an sich schon vorhandenen niedrigen Drucks den Strömungsquerschnitt, was zu einer weiteren Beschleunigung der Transportluft führt. Dieses Merkmal führt zu einen energiegünstigen Transport des Stranges durch die Düse bei geringem baulichen Aufwand.

Erfindungsgemäß ist ein letzter Abschnitt des zweiten Teilstücks als Diffusor ausgebildet und durch die Einleitvorrichtung gebildet.

Zur Ausbildung des letzten Abschnitts des zweiten Teilstücks als Diffusor ist die Wandfläche oder sind die Wandflächen mit einem kleinen Winkel, insbesondere einem Winkel kleiner 10° oder der Größenordnung von 10°, zur Transportrichtung geneigt.

Den als Diffusor ausgebildeten Abschnitt mit zunehmendem Querschnitt des zweiten Teilstücks als schwenkbare Einleitvorrichtung zum Ablegen des Stranges auszubilden, integriert die Einleitvorrichtung in die Düse.

Da die Einleitvorrichtung in die Düse integriert ist, werden Strömungsverluste durch den Übergang von einer Düse zu einer separaten Einleitvorrichtung, sowie Flattern des Stranges aufgrund von Druckwellen am Übergang, wie sie in der aus der DE 41 19 162 bekannten Vorrichtung auftreten, vermieden. Es wird eine wesentlich schonendere Behandlung des Stranges und damit der Transport empfindlicher Ware ermöglicht. Im Vergleich zu der in FR 26 19 834 A1 beschriebenen Vorrichtung wird das Abtafeln des Stranges durch die schwenkbare Einleitvorrichtung wesentlich verbessert. Die erfindungsgemäßen Merkmale führen durch die Vermeidung von Strömungshindernissen am Übergang zur Einleitvorrichtung zur weiteren Verringerung des Energiebedarfs, sie stellen ein gutes Abtafeln sicher und erfordern lediglich einfache konstruktive Mittel.

Eine erfindungsgemäße Düse ermöglicht einen energiegünstigen Transport. Die Energieersparnis dieser Düse im Vergleich zu bekannten Düsen, beispielsweise zur in der DE 41 19 152 C2 beschriebenen Düse, beträgt etwa 50%.

Eine erfindungsgemäße Düse ist auch geeignet, bahn- oder plattenförmiges Material, z.B. Papier oder Metallfolien, bei entsprechender Auslegung auch Holzplatten, zu transportieren.

Das zweite Teilstück gemäß Anspruch 2 durch das Gehäuse und Einleitvorrichtung zu bilden, verbessert weiter die Strömungsführung. Turbulenzen, die zwischen einem zweiten Teilstück und dem Gehäuse auftreten können, sowie Ablagerungen, die ein einem solchen Druckraum auftreten können, werden dadurch vermieden.
Außerdem ist durch die Ausbildung des zweiten Teilstücks als Gehäuse die Konstruktion wesentlich vereinfacht worden.

Neben dem letzten, als Diffusor ausgebildeten Endabschnitt kann die Einleitvorrichtung einen Anfangsabschnitt mit konstantem Querschnitt aufweisen. Der zweite Abschnitt des zweiten Teilstücks wird dabei durch einen zweiten, sich an den ersten Abschnitt anschließenden, durch das Gehäuse gebildeten Abschnitt und dem Anfangsabschnitt der Einleitvorrichtung gebildet. Dabei umhüllt der Anfangsabschnitt den Gehäuseabschnitt teilweise und ist auf diesem drehbar gelagert. Bei rechteckigen oder quadratischen Düsen wird nur ein kleiner Bewegungsspalt zwischen dem zweiten Abschnitt des zweiten Teilstücks und dem ersten Abschnitt der Einleitvorrichtung benötigt, d.h. es wird nur ein geringer Querschnittssprung im Bereich großer Strömungsgeschwindigkeit benötigt.

Vorzugsweise weisen bei einer erfindungsgemäßen Düse die beiden Teilstücke rechteckige Querschnitte gemäß Anspruch 3, und bis auf den letzten Abschnitt des zweiten Teilstücks und damit der Einleitvorrichtung, gleiche Breiten gemäß Anspruch 4 auf.

Gemäß Anspruch 3, die beiden Teilstücke der Düse mit rechteckigen Querschnitten zu versehen, vereinfacht die Konstruktion der Düse. Statt aufwendig geformte Rohrabschnitte zu verwenden, können ebene Blechplatten aneinandergefügt werden.

Das erste und das zweite Teilstück gemäß Anspruch 4 mit gleichen Breiten auszubilden, so daß am Umfang ein oberer und ein unterer Spalt zwischen dem ersten und dem zweiten Teilstück entsteht, vereinfacht weiter die Konstruktion der Düse. Gleiche Breiten der beiden Teilstücke verbessert auch die Bahnführung des Stranges. Die Transportluft wird durch den oberen und den unteren Spalt zugeführt.

Durch die Ausbildung des letzten Abschnitts des ersten Teilstücks gemäß Anspruch 5 mit konstantem Querschnitt und damit mit parallel zur Transportrichtung verlaufenden Wandflächen wird ein flacher Anströmwinkel der Transportluft auf den Strang und in den, als Diffusor ausgebildeten Abschnitt mit zunehmendem Querschnitt des zweiten Teilstücks ermöglicht.

Ein flacher Anströmwinkel begünstigt die durch die Verengung des Strömungsquerschnitts durch den oder die Spalte hervorgerufene Beschleunigung der Transportluft. Durch einen flachen Anströmwinkel erfolgt der Transport des Stranges bei Turbulenzen und damit ohne größeren Energieverlust ausschließlich durch Reibung.

Der Kontakt zwischen Spalt und Transportluft verläuft schonend, so daß auch empfindlicheres Gut transportiert werden kann.

Diese, im wesentlichen tangentiale Anströmung des Stranges hat auch den Vorteil, daß der Strang nicht aufgeblasen wird und damit ein die Düse verstopfendes Ballonieren verhindert wird. Mit dieser Düse kann auch Schlauchware transportiert werden.

Von Vorteil ist außerdem, daß bei dieser Düse mit flachem Anströmwinkel der Transportluft nur wenig Transportluft aus der Einstrittsöffnung der Düse austritt.

Die Erzielung eines flachen Anströmwinkels durch einen letzten Abschnitt des ersten Teilstücks mit einem konstanten Querschnitt ist eine konstruktiv sehr einfache Maßnahme, die sowohl für runde als auch rechteckige Querschnitte geeignet ist. Die Anströmwinkel der durch die Spalte geführten Transportluft sollten 5° bis 20° betragen. Dazu ist eine Neigung der Wandfläche oder Wandflächen des ersten Abschnitts des zweiten Teilstücks von einem Winkel von 10 bis 40 vorgesehen .

Ein flacher Anströmwinkel könnte auch erzielt werden, wenn beide Teilstücke, d.h. der letzte Abschnitt des ersten Teilstücks und der erste Abschnitt des zweiten Teilstücks, abnehmende Querschnitte mit Neigung der Wandflächen von 5 bis 20° aufweisen. Insbesondere könnten die Wandflächen des ersten und des zweiten Teilstücks in diesem Bereich parallel verlaufen. Verglichen mit einem derartigen Aufbau hat der erfindungsgemäße Aufbau der Düse strömungstechnische und bauliche Vorteile. Beispielsweise wird die Transportluft in dem oder den sich verjüngenden Spalten zwischen dem ersten und zweiten Teilstück strömungsgünstig geführt. Der erfindungsgemäße Aufbau ist außerdem, wie bereits erwähnt, konstruktiv sehr einfach.

Die Ausbildung eines oberen und eines unteren Spaltes ermöglicht auch die Anordnung von Leitblechen gemäß Anspruch 6, die jeweils viertelkreisförmig von einer seitlichen Öffnung des Gehäuses zu den beiden Spalten verlaufen und zwischen dem ersten Teilstück und den das erste Teilstück umhüllenden Teilen des Gehäuses und des zweiten Teilstücks angeordnet sind. Durch die Leitbleche wird die Transportluft von der Öffnung, an die ein Leitungsstück zum Gebläse angeschlossen ist, in einem Bogen von 90° zu den Spalten geleitet. Die Leitbleche verringern Strömungsverluste durch eine beispielsweise in einer Druckkammer auftretende Umwandlung von dynamischen in statischen Druck und führen so zu einer weiteren Energieersparnis.

Bei einer Vorrichtung zur Verwendung einer Düse nach Anspruch 1 und zum Behandeln von Textilgut in Form mindestens eines endlosen Stranges gemäß Anspruch 7 ermöglicht eine Düse mit den Merkmalen des Anspruchs 1 durch günstige Strömungsführung einen schonenden, energiegünstigen Transport des Stranges bei konstruktiv einfachem Aufbau der Düse.

Die Erfindung wird mit Hilfe von in der Zeichnung schematisch dargestellten Beispielen weiter erläutert.

In Figur 1 ist ein erstes Beispiel einer Düse mit strömungsgünstigen, jedoch ohne die kennzeichnenden Merkmale anhand eines vertikalen Schnittes durch die Mitte der Düse dargestellt und die Ausbreitung des Stranges im Betrieb skizziert.

Die Figuren 2 und 3 zeigen ein zweites Beispiel einer Düse mit alternativen strömungsgünstigen und kennzeichnenden Merkmalen, wobei die Figur 2 eine Seitenansicht und Figur 3 eine Draufsicht ist.

Figur 4 zeigt eine erfindungsgemäße Vorrichtung zum Behandeln von Textilgut in Form mindestens eines endlosen Stranges.

Eine in Figur 1 dargestellte Düse des ersten Beispiels zum Transportieren eines Stranges 1 weist ein Gehäuse 2, ein erstes Teilstück 3 und ein zweites Teilstück 4 auf. Das erste und das zweite Teilstück 3, 4 bilden für den Strang 1 einen zentralen Durchtrittskanal durch die Düse. Das Gehäuse 2 ist beispielsweise quaderförmig und, wie in Figur 1 dargestellt, an seiner Decke mit einer Öffnung 5 zum Anschluß eines Gebläses versehen. Das erste, rohrförmige Teilstück 4 ragt in das Gehäuse 2 und weist, in durch Pfeile 6 gekennzeichneter Transportrichtung, hintereinander angeordnet einen Abschnitt 7 mit abnehmendem Querschnitt und als letzten Abschnitt einen Abschnitt einen Abschnitt 8 mit konstantem Querschnitt auf. Dabei sind Wandflächen des Abschnitts 7 zur Transportrichtung geneigt und verlaufen an den Wandflächen des Abschnitts 8 parallel zur Transportrichtung.

Das zweite Teilstück 4 ist in Transportrichtung hinter dem ersten Teilstück 3 angeordnet. Es weist einen ersten Abschnitt 9 mit abnehmendem Querschnitt, einen zweiten Abschnitt 10 mit konstantem Querschnitt und einen dritten, als Diffusor ausgebildeten Abschnitt 11 mit zunehmendem Querschnitt auf, wobei der erste Abschnitt 9 im Innern des Gehäuses 2 den letzten Abschnitt 8 des ersten Teilstücks 3 umhüllt, mit diesem beginnt und hinter diesem endet. Dadurch wird zwischen dem ersten und dem zweiten Teilstück 3, 4 am Umfang ein oder mehrere Spalte 12, die einen Luftraum 13 des Gehäuses 2 mit dem Inneren des zweiten Teilstücks 4 verbinden, gebildet.

Die Neigung von Wandflächen des ersten Abschnitts 9 des zweiten Teilstücks 4 beträgt 10 bis 40° zur Transportrichtung, Wandflächen des zweiten Abschnitts 10 des zweiten Teilstücks 4 verlaufen parallel zur Transportrichtung und Wandflächen des als Diffusor ausgebildeten dritten und letzten Abschnitt 11 des zweiten Teilstücks 4 weisen einen Spreizwinkel von kleiner als 10° oder von der Größenordnung 10° zur Transportrichtung auf.

Im folgenden werden beispielhaft Größenverhältnisse der Teile der Düse angegeben:

Die Spaltbreite senkrecht zur Transportrichtung des oder der Spalte 12 ist etwa so groß wie der Abstand des Endes des letzten Abschnitts 8 des ersten Teilstücks 3 zum Beginn des zweiten Abschnitts 10 des zweiten Teilstücks 4. Der Querschnitt des zweiten Abschnitts des zweiten Teilstücks 4 ist etwa doppelt so groß wie der des letzten Abschnitts 8 des ersten Teilstücks 3. Der Querschnitt des dritten Abschnitts 11 des zweiten Teilstücks 4 vergrößert sich im Verlauf des Abschnitts 11 auf das 2 bis 10-fache, beispielsweise auf das 3-fache. Die Länge des letzten Abschnitts 8 des ersten Teilstücks 3 beträgt etwa ein Viertel der Länge des Abschnitts 7 des ersten Teilstücks 3 und etwa die Hälfte der Länge des ersten Abschnitts 9 des zweiten Teilstücks 4.

Die Länge der Düse vom ersten Abschnitt 7 des ersten Teilstücks 3 bis zum Ende des ersten Abschnitts 9 des zweiten Teilstücks 4 ist etwa so groß wie die Länge des zweiten Abschnitts 10 des zweiten Teilstücks 4 und beträgt etwa ein Drittel der Länge des dritten Abschnitts 11 des zweiten Teilstücks 4.

In diesem Beispiel der Düse ragt der erste Abschnitt 9 des zweiten Teilstücks 4 aus dem Gehäuse 2 heraus, so daß sich das zweite Teilstück 4 auch mit seinem zweiten Abschnitt 10 und seinem dritten Abschnitt 11 außerhalb des Gehäuses 2 befindet.

Der Querschnitt der Teilstücke 3, 4 kann rund oder rechteckig sein. Bei runden Querschnitten des letzten Abschnitts 8 des ersten Teilstücks 3 und des ersten Abschnitts 9 des zweiten Teilstücks 4 ist ein, sich über den gesamten Umfang erstreckender Spalt 12 ausgebildet. Bei rechteckigen Querschnitten kann ebenfalls ein, sich über den gesamten Umfang erstreckender Spalt 12 ausgebildet sein oder, beispielsweise bei gleichen Breiten der Teilstücke, ein oberer und ein unterer Spalt 12 ausgebildet sein.

Die Düse kann horizontal und vertikal angeordnet sein. Bei horizontaler Anordnung ist die Transportrichtung des Stranges 1 durch die Düse 11 waagerecht und bei vertikaler Anordnung senkrecht.

Im Betrieb wird die Transportluft aus dem Luftraum 13 des Gehäuses 2 durch den oder die Spalte 12 unter einem Strömungswinkel von 5 bis 20° in das Innere des zweiten Teilstücks 4 gefördert. Dort trifft die Transportluft mit diesem flachen Anströmwinkel auf den Strang 1. Der Strang 1 wird durch den zentralen Durchtrittskanal, der durch das erste Teilstück 3 und zweite Teilstück 4 gebildet wird, geführt.

Die aufeinanderfolgenden Verengungen des Strömungsquerschnittes der Transportluft durch den oder die Spalte 12, durch die weitere Querschnittsabnahme des ersten Abschnitts 9 des zweiten Teilstücks 4 nach Zusammentreffen von Transportluft und Strang 1 und durch Querschnittsverengung im zweiten Abschnitt 10 des zweiten Teilstücks 4 durch Ausdehnung des Stranges 1 bewirken eine fortgesetzte Beschleunigung der Transportluft. Die Geschwindigkeit der beschleunigten Transportluft beträgt 100 m/s bis zur Schallgeschwindigkeit, beispielsweise 140 m/s.

Die nahezu tangential anströmende, beschleunigte Transportluft transportiert den Strang 1 bei minimalen Turbulenzen und minimaler Rückströmung durch die Eintrittsöffnung des Abschnitts 7 des ersten Teilstücks 3 durch die Düse.

Im als Diffusor ausgebildeten dritten Abschnitt 11 des zweiten Teilstücks 4 wird die Geschwindigkeit der Transportluft verringert, so daß der Strang 1 ohne Störungen, z. B. durch Druckwellen, am Austritt aus dem dritten Abschnitt 11, die Düse verläßt.

Ein zweites, in den Figuren 2 und 3 dargestelltes Beispiel einer erfindungsgemäßen Düse entspricht dem ersten Beispiel bis auf die im folgenden beschriebenen Merkmale.

Die Düse des zweiten Beispiels ist ebenfalls horizontal angeordnet. Die Querschnitte ihrer Teilstücke 3 und 4 rechteckig. Die Breiten der Abschnitte 7, 8, 9 und 10, d. h. aller Abschnitte 7, 8, 9, 10 der beiden Teilstücke 3, 4 bis auf den Abschnitt 11 mit zunehmendem Querschnitt, sind gleich groß und um das 2 bis 4-fache größer als die Höhen der Abschnitte 7, 8, 9, 10. Durch die gleichen Breiten des letzten Abschnitts 8 des ersten Teilstücks 3 und des ersten Abschnitts 9 des zweiten Teilstücks 4 wird am Umfang ein oberer und ein unterer Spalt 14, 15 gebildet.

Die Neigung der Decken- und Bodenwand des ersten Abschnitts 9 des zweiten Teilstücks 4 beträgt 20° zur Transportrichtung.

Breite und Höhe des dritten und letzten Abschnitts 11 des zweiten Teilstücks 4 nehmen in Transportrichtung hinzu, wobei die Höhe geringfügig und die Breite etwa um den Faktor 1,5 zunehmen. Die Neigung der Seitenwände des Abschnitts 11 beträgt etwa 9° zur Transportrichtung. Der Querschnitt des Abschnitts 11 vergrößert sich dabei auf das 3-Fache. Aus strömungstechnischen Gründen sollte die Länge des Abschnitts 11 möglichst groß und die Neigung der Seitenwand möglichst gering gewählt werden.

Im Unterschied zum ersten Beispiel wird beim zweiten Beispiel erfindungsgemäß das zweite Teilstück 4 durch das Gehäuse 2 und durch eine Einleitvorrichtung zum Abtafeln des Stranges 1 gebildet.

Das Gehäuse 2 erstreckt sich oberhalb des Abschnitts 7 des ersten Teilstücks 3 und bildet den ersten Abschnitt 9 und einen Teil des zweiten Abschnitts 10 des zweiten Teilstücks 4. Seine Höhe entspricht der Gesamthöhe des Anfangsquerschnittes des ersten Abschnitts 9 des zweiten Teilstücks 4 und seine Breite der Breite der beiden Teilstücke 3, 4 (bis auf den dritten Abschnitt 11 des zweiten Teilstücks 4).

Außerdem ist eine öffnung 16 zum Anschluß an ein Gebläse auf einer der beiden Seiten, hier auf der in Transportrichtung gesehenen, linken Seite des Gehäuses 2, angebracht. Sie erstreckt sich über die gesamte Höhe des Gehäuses 2 und über die Länge des Abschnitts 7 des ersten Teilstücks 3.

Das Gehäuse 2 bildet den zweiten Abschnitt 10 des zweiten Teilstücks 4 auf einer Länge von etwa 60 %.

Der anschließende Teil des zweiten Abschnitts 10 des zweiten Teilstücks 4 wird durch einen hinteren Teil eines Anfangsabschnittes 17 und der dritte Abschnitt 11 des zweiten Teilstücks 4 durch einen Endabschnitt 18 der Einleitvorrichtung ge-bildet. Ein vorderer Teil des Anfangsabschnittes 17 ragt über das Gehäuse 2 im Bereich des Abschnitts 10 und ist darauf um eine Drehachse 19 schwenkbar gelagert.

Der Querschnitt des Anfangsabschnittes 17 der Einleitvorrichtung ist nur wenig größer als der des Gehäuses 2 im Abschnitt 10, so daß der Abschnitt 10 auch in diesem Beispiel im wesentlichen ein konstanter Querschnitt ist. Die Höhe des Anfangsquerschnitts 18 ist nur um so viel größer, daß das Schwenken der Einleitvorrichtung gewährleistet wird und die Breite ist zur Bildung eines Bewegungsspaltes 20 etwa 10 bis 20 % größer als die des Gehäuses 2 im Abschnitt 10.

Ausgehend von Öffnung 16 des Gehäuses 2 verlaufen jeweils oben und unten viertelkreisförmig Leitbleche 21 zu den beiden Spalten 14, 15. In diesem Beispiel sind jeweils drei Leitbleche 21 angeordnet. Sie erstrecken sich zwischen dem ersten Teilstück 3 und dem Gehäuse 2.

Vor der Öffnung 16, an die im Betrieb der Düse eine Leitung zu einem Gebläse angeschlossen ist, ist ein Keil 22 zur Führung der Transportluft angeordnet. Der Keil 22 erstreckt sich mit seiner Breitseite über die Seitenwand des Abschnitts 7 des ersten Teilstücks 3 und läuft auf der Transportebene endend, senkrecht zur Transportrichtung nach außen spitz zu.

Der Abschnitt 7 des ersten Teilstücks 3 kann auch mit einem Einlauftrichter 23 versehen sein.

Die Düse kann aus polierten Edelstahlblechen zusammengesetzt sein; ihre Kanten, insbesondere die des dritten Abschnitts 11 des zweiten Teilstücks 4, können abgerundet sein.

Im Betrieb transportiert die in einem Winkel von ewas 10° auf den Strang 1 auftreffende, beschleunigte Transportluft den Strang 1 ebenfalls schonend und bei geringem Energiebedarf. Im Endabschnitt 18 der Einleitvorrichtung, d. h. in dem als Diffusor ausgebildeten dritten Abschnitt 11 des zweiten Teilstücks 4 der Düse wird die Geschwindigkeit der Transportluft verringert und gleichzeitig durch Schwenkbewegungen der Einleitvorrichtung des Strang 1 abgetafelt.

Dadurch, daß der als Diffusor ausgebildete Abschnitt 11 in Transportrichtung breiter wird, wird der Strang 1 beim Verlassen des Abschnitts 11 ausgebreitet. Dies führt zur Neuverteilung der Falten im Strang 1 und damit zu einer besseren Faltenverlegung.

Ein Beispiel einer, in Figur 4 dargestellten erfindungsgemäßen Vorrichtung zur Verwendung einer Düse gemäß Anspruch 1 und zum Behandeln von Textilgut in Form mindestens eines endlosen Stranges 1 weist einen verschließbaren Behälter 24, der für jeden Strang 1 mit einer im oberen Drittel des Behälters 24 angeordneten Einfüllöffnung 25, mit einem den Strang 1 in Schlaufen aufnehmenden Warenspeicher 26, mit einem darüber angeordneten, den Strang 1 in Umlauf versetzenden Transportsystem und mit Zufuhrvorrichtungen 27 für Behandlungsflotte versehen ist, und ein Umwälzsystem 28 für Behandlungsflotte auf. Die Vorrichtung kann, wie in der DE 41 19 152 C2 oder in der DE 195 17 298 beschrieben, aufgebaut sein.

Das Transportsystem weist im oberen Drittel des Behälters 24 in Transportrichtung des Strangs 1 hintereinander angeordnet einen, beispielsweise in der DE 41 20 738 C2 beschrieben, Führungsring 29, eine Umlenkwalze 30 und eine Düse des zweiten Beispiels mit einem Gehäuse 2 und mit einer um eine Drehachse 19 schwenkbaren Einleitvorrichtung mit einem Anfangsabschnitt 17 und einem Endabschnitt 18 sowie ein Gebläse 31 auf. Dabei befindet sich das als Radialgebläse ausgebildete Gebläse 31 im Zenit des Behälters 24. Seine Ansaugöffnung 32 kann ins Innere des Behälters 24 ragen oder an ein Luftumwälzsystem angeschlossen sein und seine Ausblasöffnung ist über eine Leitung 33 mit der Düse verbunden. Der Führungsring 29 und die Umlenkwalze 30 befinden sich übereinander, oberhalb einer Austrittsöffnung 34 des Warenspeichers 26. Die Düse und die Umlenkwalze 30 sind so angeordnet, daß der umgelenkte Strang 1 auf die Transportebene der Düse geleitet wird.

Der als Diffusor ausgebildete Endabschnitt 18 der Einleitvorrichtung der Düse erstreckt sich bis zu einer Eintrittsöffnung 35 des Warenspeichers 26. Die Leitung 33 vom Gebläse 31 ist an einer seitlichen Öffnung des Gehäuses 31 angeschlossen.

Im Betrieb wird in der Vorrichtung der endlose Strang 1 durch die Düse in Umlauf versetzt und beispielsweise zum Färben mit umgewälzter Behandlungsflotte in Kontakt gebracht. Neben dem Färben sind weitere Naßbehandlungen, wie eine Enzymbehandlung, oder trockene Behandlungen des Stranges 1, z. B. Tumblen oder,bei entsprechendem Zubehör, Trocknen, durchführbar. Mit einer eine erfindungsgemäße Düse aufweisenden Vorrichtung kann der Strang 1 bei geringem baulichen Aufwand durch die Düse energiegünstig transportiert werden.

## Patentansprüche

1. Düse zum Transport eines textilen Stranges (1)
mit einem Gehäuse (2), das mit einer Öffnung (5) zum Anschluß eines Gebläses (31) versehen ist,
mit einem ersten, rohrförmigen, in das Gehäuse (2) ragenden Teilstück (3)
mit einem Abschnitt (7) mit abnehmendem Querschnitt,
mit einem zweiten, rohrförmigen, in Transportrichtung hinter dem ersten Teilstück (3) angeordneten, aus dem Gehäuse herausragenden, Teilstück (4)
mit einem ersten Abschnitt (9) mit abnehmendem Querschnitt und
einem zweiten Abschnitt (10) mit konstantem Querschnitt,
wobei der erste Abschnitt (9) des zweiten Teilstücks (4) einen letzten Abschnitt (8) des ersten Teilstücks (3) umhüllt, und mit oder hinter diesem letzten Abschnitt (8) endet, so daß
zwischen dem ersten und dem zweiten Teilstück (3, 4) mindestens ein Spalt (12, 14, 15) gebildet ist, der den Luftraum des Gehäuses (2) mit dem Inneren des zweiten Teilstücks (4) verbindet, und
mit einer schwenkbaren Einleitvorrichtung (17, 18) zum Abtafeln des Stranges (1) mit einem Abschnitt (18) mit zunehmenden Querschnitt,
**dadurch gekennzeichnet, daß**
die schwenkbare Einleitvorrichtung (17, 18) in die Düse integriert ist, und aus einem Abschnitt (17) mit konstantem Querschnitt, sowie aus dem letzten Abschnitt (18)
wobei
dieser letzte Abschnitt (18) als Diffusor ausgebildet ist.

2. Düse nach Anspruch 1, **dadurch gekennzeichnet, daß** das zweite Teilstück (4) durch das Gehäuse (2) und die Einleitvorrichtung (17, 18) gebildet ist.

3. Düse nach Anspruch 1 oder 2, **dadurch gekennzeichnet, daß** die beiden Teilstücke (3, 4) rechteckige Querschnitte aufweisen.

4. Düse nach einem der Ansprüche 1 bis 3, **dadurch gekennzeichnet, daß** das erste Teilstück (3) und das zweite Teilstück (4) bis auf dessen letzten Abschnitt (18) mit zunehmendem Querschnitt gleiche Breiten aufweisen, so daß am Umfang ein oberer und ein unterer Spalt (14, 15) zwischen den beiden Teilstücken (3, 4) gebildet sind.

5. Düse nach einem der Ansprüche 1 bis 4, **dadurch gekennzeichnet, daß** das erste Teilstück-(3) als letzten Abschnitt einen Abschnitt (8) mit konstantem Querschnitt aufweist.

6. Düse nach einem der Ansprüche 4 oder 5, **gekennzeichnet durch** Leitbleche (21), die jeweils viertelkreisförmig von einer Öffnung (16) des Gehäuses (2) zu den beiden Spalten (14, 15) verlaufen und
zwischen dem ersten Teilstück (3) und den das erste Teilstück (3) umhüllenden Teilen des Gehäuses (2) und des zweiten Teilstücks (4) angeordnet sind.

7. Vorrichtung zum Behandeln von Textilgut in Form mindestens eines endlosen Stranges (1),
mit einem verschließbaren Behälter (24), der für jeden Strang (1)
einen den Strang (1) in Schlaufen aufnehmenden Warenspeicher (26),
ein darüber angeordnetes, den Strang (1) in Umlauf versetzendes Düsentransportsystem und
Zufuhrvorrichtungen für Behandlungsflotte aufweist, und
mit einem Umwälzsystem für die Behandlungsflotte, **gekennzeichnet durch** eine Düse nach einem der Ansprüche 1 bis 6.

## Claims

1. Die for transporting a textile skein (1),
- having a housing (2) which is provided with an opening (5) for attaching a blower (31),
- having a first tubular part (3) which projects into the housing (2) and has a portion (7) of diminishing cross-section,
- having a second tubular part (4) which is arranged behind the first part (3) in the direction of transport and projects from the housing, with a first portion (9) of diminishing cross-section and a second portion (10) of constant cross-section,
the first portion (9) of the second part (4) enveloping a final portion (8) of the first part (3) and terminating with or behind said final portion (8), with the result that
formed between the first and second parts (3, 4) is at least one gap (12, 14, 15) which connects the air chamber of the housing (2) with the interior of the second part (4), and
- having a swivelling introducing device (17, 18) for depositing loops of the skein (1) with a portion (18) of increasing cross-section,
**characterised in that** the swivelling leader device (17, 18) is integrated into the die, and is constituted by a portion (17) of constant cross-section and by the final portion (18) of the second part (4),
said final portion (18) being constructed in the form of a diffuser.

2. Die according to claim 1, **characterised in that** the second part (4) is constituted by the housing (2) and the leader device (17, 18).

3. Die according to claim 1 or 2, **characterised in that** the two parts (3, 4) have rectangular cross-sections.

4. Die according to any one of claims 1 to 3, **characterised in that** the first part (3) and the second part (4), with the exception of the latter's final portion (18), are of identical widths with increasing cross-section, thereby forming an upper and a lower gap (14, 15) between the two parts (3,4) at the circumference.

5. Die according to any one of claims 1 to 4, **characterised in that** the first part (3) incorporates a portion (8) of constant cross-section as the final portion.

6. Die according to either of claims 4 and 5, **characterised by** baffles (21) which in each case run in a quarter-circle from an opening (16) in the housing (2) to the two gaps (14, 15), and
are arranged between the first part (3) and those elements of the housing (2) and of the second part (4) that envelop the first part (3).

7. Apparatus for treating textile material in the form of at least one continuous skein (1),
having a sealable container (24) which for each skein (1) has
- a silo (26) which receives the skein (1) in loops,
- arranged above the silo (26) a die transport system which sets the skein (1) in circulation, and
- feeder devices for a treatment bath, and
having a circulating system for the treatment bath, **characterised by** a die in accordance with any one
of claims 1 to 6.

## Revendications

1. Buse de transport d'un écheveau (1) textile
comprenant un corps (2), qui est muni d'un orifice (5) de raccordement d'une soufflante (31),
comprenant une première sous-pièce (3) tubulaire, s'etendant vers l'intérieur du corps (2) et ayant un troncon (7) de section transversale qui diminue
comprenant une deuxième sous-pièce (4) tubulaire, disposée dans la direction de transport derrière la première sous-pièce (3), faisant saillie du corps et ayant un premier tronçon (9) de section transversale qui diminue et un deuxième tronçon (10) de section transversale constante,
le premier tronçon (9) de la deuxième sous-pièce (4) entourant un dernier tronçon (8) de la première sous-pièce (3) et se terminant par ou derrière ce dernier tronçon (8) de sorte que
il est formé entre la première et la deuxième sous-pièce (3, 4) au moins un intervalle (12, 14, 15), qui met en communication l'espace réservé à l'air du corps (2) avec l'intérieur de la deuxième sous-pièce (4) et
comprenant un dispositif (17, 18) basculant d'introduction destiné à plier l'écheveau (1) et ayant un tronçon (18) de section transversale croissante
**caractérisée en ce que**
le dispositif (17, 18) basculant d'introduction est intégré à la buse et est formé d'un tronçon (17) de section transversale constante, ainsi que du dernier tronçon (18) de la deuxième sous-pièce (4), ce dernier tronçon (18) étant constitué en diffuseur.

2. Buse suivant la revendication 1, **caractérisée en ce que** la deuxième sous-pièce (4) est formée par le corps (2) et par le dispositif (17, 18) d'introduction.

3. Buse suivant la revendication 1 ou 2, **caractérisée en que** les deux sous-pièces (3, 4) ont des sections transversales rectangulaires.

4. Buse suivant l'une des revendications 1 à 3, **caractérisée en ce que** la première sous-pièce (3) et la deuxième sous-pièce (4) ont, à l'exception de son dernier tronçon (18) de section transversale croissant, la même largeur de manière à former, sur le pourtour, un intervalle supérieur (14) et inférieur (15) entre les deux sous-pièces (3, 4).

5. Buse suivant l'une des revendications 1 à 4, **caractérisée en ce que** la première sous-pièce (3) comporte, en tant que dernier tronçon, un tronçon (8) de section transversale constante.

6. Buse suivant l'une des revendications 4 ou 5, **caractérisée par** des chicanes (21) qui s'étendent respectivement, sous la forme d'un cadran de cercle, d'un orifice (16) du corps (2) aux deux intervalles (14, 15) et
qui sont interposés entre la première sous-pièce (3) et les parties, entourant la première sous-pièce (3), du corps (2) et de la deuxième sous-pièce (4).

7. Dispositif de traitement de produit textile sous la forme d'au moins un écheveau (1) sans fin,
comprenant une cuve (24) qui peut être fermée et qui comporte pour chaque écheveau (1), un accumulateur (26) de produit recevant l'écheveau (1) en boucle,
un système de transport de buse disposé au-dessus et mettant l'écheveau (1) en circulation et
des dispositifs d'apport du bain de traitement et
comprenant un système de recirculation du bain de traitement, **caractérisé par** une buse suivant l'une des revendications 1 à 6.
